# EUROPÄISCHE PATENTSCHRIFT

(11) **EP 0 055 840 B1**
(45) Veröffentlichungstag und Bekanntmachung des Hinweises auf die Patenterteilung: **10.04.1985**
(21) Anmeldenummer: 81110617.8
(22) Anmeldetag: 19.12.1981
(51) Int. Cl.: F23G 5/02, F23G 5/08, C10B 53/00

(54) **Verfahren und Einrichtung zum Verbrennen von organischen Stoffen**
Process and plant for the combustion of organic materials
Procédé et installation pour la combustion de matières organiques

(30) Priorität: 27.12.1980 DE 3049250
(43) Veröffentlichungstag der Anmeldung: 14.07.1982
(73) Patentinhaber: FORSCHUNGSZENTRUM JÜLICH GMBH, 52425 Jülich (DE)
(72) Erfinder: Mallek, Heinz, D-5172 Linnich-Tetz (DE); Laser, Manfred, Dr., D-5175 Jülich-Koslar (DE); Ermisch, Dorothee, D-4300 Essen 1 (DE)

## Beschreibung

Die Erfindung bezieht sich auf ein Verfahren zum Verbrennen von Abfällen aus organischen Stoffen, bei dem die Abfälle aus organischen Stoffen zunächst unter Luftabschluss bei bis zu etwa 550 °C ansteigenden Temperaturen getrocknet und entgast und im Anschluss daran im kontinuierlichen Stofffluss bei Temperaturen bis zu etwa 850 °C zum überwiegenden Teil vergast werden, worauf die dabei gebildeten Gase ganz oder zum Teil und die verbleibenden brennbaren festen Produkte zusammen mit der bei der Vergasung gebildeten Asche unter Frischluftzufuhr in eine Brennkammer gebracht werden, sowie eine Einrichtung zur Durchführung dieses Verfahrens.

Verfahren und Einrichtungen zum Verbrennen von Abfällen aus organischen Stoffen, d.h. insbesondere fester und gegebenenfalls flüssiger Abfallstoffe gehören zum bekannten Stand der Technik. So ist beispielsweise aus der DE-C-26 04 409 und aus der DE-B-26 54 041 ein Verfahren der vorbezeichneten Art bekannt, bei dem die Abfallstoffe zunächst getrocknet, dann entgast und anschliessend vergast und die so vorbehandelten gasförmigen und festen Produkte anschliessend verbrannt werden. Trocknungs-, Entgasungs-, Vergasungs- und Verbrennungsprozess laufen dabei kontinuierlich ab. Um eine möglichst weitgehende Vergasung der Abfallstoffe zu erzielen, wird dabei aus den in die Vergasungskammer gelangenden Abgasprodukten ein Glutbett gebildet. Zu diesem Zweck wird in die Vergasungszone in hinreichender Menge Luft geleitet, damit das Glutbett ein für den vorgesehenen Zweck ausreichendes Volumen und eine ausreichende Temperaturhöhe aufweist. Es hat sich jedoch gezeigt, dass bei der Verwendung eines solchen Schachtofens ein bestimmter Ofenquerschnitt nicht überschritten werden darf, weil es wegen der schlechten Wärmeleitfähigkeit der Abfälle dann nicht mehr gelingt, die zum Trocknen, Entgasen und Vergasen notwendige Energie gleichmässig zuzuführen. Das hat bei indirekter Wärmezuführung von den Ofenwandungen her, aber auch bei direkter Wärmezuführung durch Teilverbrennung der beim Vergasen gebildeten Gase die weitere nachteilige Folge, dass sich Reaktionskanäle ausbilden und dass Randgängigkeit auftritt. Damit wird der Prozessablauf unkontrollierbar. Verwendet man zum Verbrennen von Abfällen einen Schachtofen der vorbezeichneten Art, so kann der Durchsatz, wenn der Prozess einwandfrei ablaufen soll, nicht über 1 t/h gesteigert werden.

Der Erfindung liegt die Aufgabe zugrunde, ein Verfahren und eine zur Durchführung des Verfahrens geeignete Einrichtung zu schaffen, mit der es möglich ist, grössere Durchsätze an Abfallstoffen zu bewältigen als dies mit den bekannten Einrichtungen möglich ist.

Diese Aufgabe wird gemäss der Erfindung bei einem Verfahren der eingangs bezeichneten Art dadurch gelöst, dass die Trocknung, Entgasung und Vergasung der Abfallstoffe in zwei voneinander verfahrensmässig getrennten Schritten durchgeführt wird, indem die Abfallstoffe in einem ersten Schritt getrocknet und entgast werden und das bei der Entgasung entstehende Gut in einem zweiten Schritt vergast wird, wobei die Stoffe derart geführt werden, dass der Stofffluss zwischen dem ersten und dem zweiten Verfahrensschritt zum Zwecke der mechanischen Behandlung des bei der Entgasung entstehenden Gutes unterbrechbar ist und dass dem entgasten Gut zu dessen Vergasung zu Beginn der Vergasungsphase den Änderungen der Zusammensetzung des Gutes während des Stoffflusses entsprechende Mengen an Vergasungsmitteln wie Luft, Dampf, C0₂, 0₂ oder eine Mischung dieser Stoffe zugegeben wird.

Aus den Patentschriften DE-A-2651 302 und US-A-41 42 867 sind Verfahren bekannt, bei denen es sich allerdings nicht um Verfahren zur Verbrennung von Abfällen, sondern um Verfahren zur Erzeugung von Brenngas bzw. Brenngas und anderen wiederverwendbaren Produkten, wie kohlenstoffhaltige verkohlte Produkte handelt. Nach diesen bekannten Verfahren werden die Abfälle aus organischen Stoffen im kontinuierlichen Stofffluss zunächst unter Luftabschluss bei bis zu etwa 500 °C ansteigenden Temperaturen getrocknet und entgast und im Anschluss daran bei höheren Temperaturen vergast. Die Trocknung, Entgasung und Vergasung der Abfallstoffe wird dabei in zwei voneinander verfahrensmässig getrennten Schritten durchgeführt, in dem die Abfallstoffe in einem ersten Schritt getrocknet und entgast werden und das bei der Entgasung entstehende Gut in einem zweiten Schritt vergast wird. Während der Vergasungsphase wird Vergasungsmittel, wie Luft und Dampf, zugegeben. Ein Teil des bei der Vergasung entstehenden Brenngases wird zur Erzeugung der Abfallstoffe in der ersten Verfahrensstufe eingesetzt.

In den vorgenannten Patentschriften sind ferner Verrichtungen zur Durchführung der bekannten Verfahren beschrieben.

Beim erfindungsgemässen Verfahren werden die Vergasungsmittel den zu vergasenden Stoffen von Anfang an während des Vergasungsvorgangs im Gleichstrom zugeführt. Dadurch sowie durch die Trennung von Trocknungs- und Entgasungsschritt vom Vergasungsschritt wird erreicht, dass der Vergasungsvorgang weitaus beherrschbarer ist als bislang, weil die Zugabe an Vergasungsmitteln in Abhängigkeit von der Zusammensetzung der bei der Vergasung entstehenden Gase und der festen brennbaren Stoffe auf einfache Weise steuerbar ist.

Sehr vorteilhaft ist es, das Verfahren gemäss der Erfindung so durchzuführen, dass das Vergasungsmittel dem zu vergasenden Gut in Durchlaufrichtung des Gutes zusammen mit bei der Trocknung und Entgasung gebildeten Gasen zugeführt wird. Dadurch wird der beim Trocknen freiwerdende Dampf unter Bildung von Wassergas zur Vergasung von Kohlenstoff und die beim Entgasen der Abfälle anfallenden Schwelgase zum Aufcracken der langkettigen Kohlewasserstoffmoleküle in niedermolekulare Verbindungen bei der Vergasungstemperatur über den beim Entgasen gebildeten Koks geleitet. Auf diese Weise gelingt es, Abfallstoffe zu einem nicht unbedeutenden Teil in hochwertiges Brenngas umzusetzen, was zu einer Erhöhung der Effektivität der Verbrennung der Abfallstoffe führt. Dabei ist ferner sehr von Vorteil, dass das bei der Vergasung entwickelte Brenngas über einen spaltförmigen Durchlass entnommen wird, wobei das Gut oberhalb des Spaltes bis zu seiner Vergasung gehalten wird.

Zweckmässig ist es, das Verfahren gemäss der Erfindung so durchzuführen, dass mit den Abfällen aus organischen Stoffen verbundene, nicht brennbare Bestandteile, wie Metallkörper, nach der Entgasung aus dem Stofffluss der weiterzubehandelnden Stoffe abgezogen werden. Auch dadurch werden die Vorgänge während der Vergasung besser beherrscht.

Eine bevorzugte Vorrichtung zur Durchführung des Verfahrens gemäss der Erfindung ist eine Einrichtung mit Schachtofen zur Durchführung des Verfahrens nach den Ansprüchen 1 bis 4 mit einer Einrichtung zur Abgabe von Wärme zum Vergasen des im Schacht befindlichen Materials, mit einem dem Schacht nachgeschalteten Verbrennungsraum, wobei in den Verbrennungsraum mündende Brenner sowie Verbrennungsluftzuführungen und am Boden des Verbrennungsraumes eine Abzugsvorrichtung für die Asche vorgesehen sind.

Die Einrichtung mit Schachtofen ist gemäss der Erfindung dadurch ausgestaltet, dass eine erste, zur Vorbehandlung der Abfälle aus organischen Stoffen durch Wärmeeinwirkung unter Luftabschluss bei Temperaturen bis zu etwa 550 °C dienende Kammer vorgesehen ist, der der Schacht als zweite, der Wärmeeinwirkung der Stoffe bei höheren Temperaturen dienende Kammer nachgeschaltet ist, wobei am oberen Teil des Schachtes in den Vergasungsraum eine Zuführung für die dem zu vergasenden Gut zuzugebenden Vergasungsmittel mündet und der Schacht von dem Verbrennungsraum durch einen den Querschnitt verengenden Durchlass mit die Zuführung des zu verbrennenden Gutes regelnden Bauelementen abgetrennt ist. Von Vorteil ist dabei, dass der Durchlass als Ring- oder Längsspalt ausgebildet ist.

Die Verwendung eines Schachtofens zur Beseitigung von Abfällen mit einem im Schachtofen vorgesehenen Brennraum ist z.B. aus der DE-D-26 04 409 bekannt. Bei diesem bekannten Schachtofen sind Frischluftzuführungen zu der Brennkammer sowie Rauchgasabführungen aus dem Brennraum vorgesehen. Ferner ist an dem Übergang des Schachtes des Schachtofens zur Brennkammer eine Engstelle vorgesehen, in deren unmittelbarer Nachbarschaft die Frischluftzuführungen münden. In diesem bekannten Schachtofen werden die zu beseitigenden Abfälle getrocknet, entgast, vergast und sodann die noch verbleibenden Koksreste zusammen mit dem entstandenen Brenngas verbrannt.

Demgegenüber wird bei der Einrichtung gemäss der Erfindung dem Schachtofen, in dem Vergasung und Verbrennung durchgeführt werden, eine beheizte Kammer vorgeschaltet, in der die organischen Stoffe getrocknet und entgast werden.

Eine zweckmässige Weiterausgestaltung der Einrichtung mit Schachtofen besteht darin, dass an den Schacht Abgaskanäle angeschlossen sind, die in ihrem Verlauf die Aussenwandung der ersten Kammer umgeben.

Eine besonders vorteilhafte Ausgestaltung der Einrichtung mit Schachtofen gemäss der Erfindung besteht darin, dass die zur Vorbehandlung der Abfälle durch Trocknen und Entgasen bestimmte erste Kammer als gegenüber der Waagerechten geneigt liegende Drehtrommel mit einem gasdichten Schleusensystem am Beschickungsende ausgebildet ist, deren anderes Ende an dem oberen Teil des die Vergasungskammer bildenden Schachtes mündet, so dass das der Wärmebehandlung unterworfene Gut nach dem Ausschleusen aus der Drehtrommel in den Ofenschacht gelangt.

Aus der Zeitschrift «Müll und Abfall» 1977, Seiten 293 bis 300, ist die Verwendung einer Drehtrommel aus Stahl zur Pyrolyse von organischen Abfallstoffen bekannt (vergleiche insbesondere Tabelle 2 sowie linke Spalte von Seite 296). Diese Drehtrommel wird indirekt mit der Auspuffwärme eines Gasmotors oder den Abgasen eines Gas-oder Ölbrenners beheizt. An beiden Seiten der Drehtrommel sind gasdichte Schleusensysteme vorgesehen; sie ermöglichen eine kontinuierliche Beschickung und einen fortlaufenden Schlacken-und Russaustrag. Dabei vorgesehene Rohreinbauten dienen neben dem Wärmeeintrag zugleich der Stoffumwälzung und dem Stofftransport. Eine Verbrennung der verbleibenden festen Stoffe und eines Teils der entstehenden Gase ist nicht vorgesehen. Daher ist diese Vorrichtung auch nur in begrenztem Umfang verwendbar.

Demgegenüber ist bei der Einrichtung gemäss der Erfindung bei kontinuierlich ablaufendem Verfahren Trocknung und Entgasung der organischen Abfallstoffe von der Vergasung und der daran anschliessenden Verbrennung getrennt. Das geschieht dadurch, dass die Trocknung und Entgasung unter Luftabschluss in der von aussen beheitzen Drehtrommel und die Vergasung unter Zugabe von Vergasungsmitteln im Schachtofen erfolgen. Durch die Trennung des Trocknungs-und Entgasungsvorgangs von dem Vergasungs-und anschliessendem Verbrennungsvorgang wird erreicht, dass die Vorgänge leichter aussteuerbar sind und in der Vergasungsstufe ein seiner Qualität nach gleichmässiges Brenngas erzeugt wird, das zu einer vollständigen Verbrennung des Abfallstoffs führt.

Es hat sich gezeigt, dass die Verbrennungskapazität durch die erfindungsgemässe Einrichtung erhöht wird. Wurde bei einer Einrichtung gemäss der Erfindung ein Schachtofen gleicher Grösse wie bislang verwendet, so führte dies zu einer Steigerung der Verarbeitungskapazität um das 5- fache. Das ergibt sich daraus, dass die wesentliche Volumenverminderung in der Drehtrommel stattfindet. Vorteilhaft ist ferner, dass dem Schachtofen überwiegend Koks zugeführt wird, wodurch eine Schüttung erreicht wird, die gegenüber normalem Müll sehr viel gasdurchlässiger ist, so dass die im Gleichstrom am Eingang des Schachtofens zugegebenen Vergasungsmittel bei der im Schacht stattfindenden Vergasung mit der Folge voll zur Wirkung kommen, dass der Vergasungsvorgang weitaus gleichmässiger und vollständiger abläuft, als dies bei den bisher bekannten Vorrichtungen der Fall war.

Ein sehr beachtlicher weiterer Vorteil ergibt sich hinsichtlich der bei der Herstellung der Einrichtung gemäss der Erfindung zu verwendenden Materialien. Durch die Trennung der Trocknungs-und Entgasungszone von der Vergasungszone und der Verbrennungszone werden zwei unterschiedliche Temperaturbereiche geschaffen. In der Trocknungs- und Entgasungszone, d.h. in der Drehtrommel herrschen Temperaturen bis max. 550 °C. Die Temperaturen in der Vergasungszone liegen bei etwa 850 °C. Demnach brauchen nur die Vergasungszone und die sich daran anschliessende Verbrennungszone aus temperaturbeständigen Materialien zu bestehen. Für die Drehtrommel genügen weniger temperaturbeständige Materialien.

Um einen möglichst einfachen Übergang zwischen Drehtrommel und Schachtofen sicherzustellen, ist es zweckmässig, die Einrichtung gemäss der Erfindung so auszugestalten, dass zwischen dem zum Weiterschleusen des der Trocknung und der Entgasung unterworfenen Gutes bestimmten Ende der Drehtrommel und dem Schacht eine den oberen Teil des Schachtofens übergreifende, mittels einer oder mehrerer gasdichter Schleusen nach aussen abschliessbare Zwischenkammer vorgesehen ist.

Um zu erreichen, dass mit den organischen Abfallstoffen verbundene Bestandteile, wie Metallkörper oder dergleichen nach der Entgasung aus dem Stofffluss der weiter zu behandelnden Stoffe abgezogen werden, sie also nicht in unkontrollierter Weise in die Vergasungszone eingeschleust werden, ist es vorteilhaft, die Einrichtung gemäss der Erfindung so auszugestalten, dass der obere Teil des Schachtes ganz oder teilweise durch ein Rüttelsieb abgedeckt ist und dass auf der der Einmündung der Drehtrommel in den oberen Teil des Schachtofens gegenüberliegenden Seite ein mit seiner unteren Fläche in Höhe des Rüttelsiebes einmündender, mittels gasdichter Schleuse abschliessbarer Schacht zum Ausschleusen nicht brennbaren Gutes vorgesehen ist.

Damit ein Raum mit ausreichendem Volumen zur Verfügung steht, ist oberhalb des Ascheaustrags eine Verschlussklappe vorgesehen, die mit hinreichendem Abstand zu der im Schacht des Schachtofens vorgesehenen Engstellen angeordnet ist.

In der Zeichnung sind zwei Ausführungsbeispiele der Einrichtung gemäss der Erfindung schematisch wiedergegeben. Es zeigen:
Fig. 1 den Aufbau der Einrichtung zum Verbrennen von Abfällen aus organischen Stoffen im Schnitt
Fig. 2 ein anderes Ausführungsbeispiel der Einrichtung.

Wie aus der Zeichnung hervorgeht, werden die Abfälle über eine an einem Ende der gegenüber der Waagerechten geneigt liegenden Drehtrommel 2 angeordneten Befüllschleuse 1 in die Drehtrommel 2 eingegeben. Die Abfälle werden in der Drehtrommel 2, die auf etwa 550 °C aufgeheizt wird, getrocknet und entgast. Zu diesem Zweck ist die Drehtrommel 2 beheizbar. Das kann entweder direkt durch Anordnung von Brennern oder zweckmässig dadurch geschehen, dass die an den Brennraum 6 im unteren Teil des Schachtofens 4 angeschlossene Rauchgasleitung 11 so geführt wird, dass sie in ihrem Verfauf mit der Leitungsstrecke 3 die Drehtrommel 2 so umgibt, dass die Aussenwandung der Drehtrommel 2 zugleich eine Innenwandung der Strecke 3 der Rauchgasleitung 11 bildet. Mit ihrem anderen Ende ist die Drehtrommel 2 mit dem oberen Teil des Schachtofens 4 so verbunden, dass das in die Drehtrommel 2 eingefüllte Gut nach dem Trocknen und der Entgasung in den Schacht des Schachtofens 4 weitergeschleust wird. Der Schacht des Schachtofens 4 bildet den Vergasungsraum 6a. In den oberen Teil des Vergasungsraums 6a mündet eine Zuleitung 5 für die zuzugebenden Vergasungsmittel ein. Der Vergasungsraum 6a ist, wie aus Fig. 1 hervorgeht, von dem nachgeschalteten Verbrennungsraum 6 durch ein oder mehrere Schleusenelemente 7 getrennt. Die Schleusenelemente 7 weisen gegenüber dem Vergasungsraum eine geschlossene Oberseite auf und sind auf einer Welle oder Achse gelagert, die bei ihrer Bewegung spaltförmige Durchgangsöffnungen für das Ausschleusen der festen und gasförmigen Produkte aus dem Vergasungsraum 6a in den Verbrennungsraum 6 freigeben. Unterhalb der Schleusenelemente 7 münden Verbrennungsluftzuführungen 8 in den Brennraum, ausserdem sind am Brennraum 6 ein oder mehrere Brenner 9 angeordnet, von denen in der Zeichnung nur einer dargestellt ist. Bei der Verbrennung entstehende Rauchgase werden durch eine am Brennraum angeschlossene Abgasleitung 11 abgeleitet. Die in den Brennraum 6 gelangenden festen Bestandteile lagern sich auf der Verschlussklappe 10 ab, die den Boden der Brennkammer bildet. Sie ist gegenüber den Schleusenelementen 7 in einem solchen Abstand angeordnet, dass die Brennkammer ein ausreichendes Vo(umen aufweist. Die Anordnung einer Verschlussklappe 10 im Brennraum 6 hat den Vorteil, dass dadurch die restlose Weiterschleusung der bei der Verbrennung gebildeten Asche entsprechend dem jeweiligen Anfall zur Ascheaustragung 12 erleichtert wird. Bei dem in Fig. 2 dargestellten Ausführungsbeispiel der Einrichtung gemäss der Erfindung mündet das Ende der Drehtrommel 2, aus dem das eingefüllte Gut nach dem Trocknen und Engasen weitergeschleust wird, nicht direkt in den Schacht des Schachtofens 4, sondern in eine zwischen Drehtrommel und Schachtofen angeordnete, mittels Schleusen 13 und 14 gasdicht verschliessbare Zwischenkammer 15, die den oberen Teil des Schachtes des Schachtofens 4 übergreift. Dabei ist der Schacht durch ein Rüttelsieb 16 abgedeckt. Das hat den Vorteil, dass durch das Rüttelsieb 16 in den Schacht des Schachtofens 4 und somit in den Vergasungsraum 6a, in dessen oberen Teil auch die Zuleitung 5 für die zuzugebenden Vergasungsmittel einmündet, nur gasförmige Produkte und solche festen Produkte gelangen, die durch die Maschen des Rüttelsiebes hindurchfallen können. Das ist im wesentlichen das bei der Entgasung anfallende verkokte Material. Die übrigen nicht brennbaren Abfallbestandteile, wie beispielsweise Metallkörper, gelangen über das Rüttelsieb 16 in einen an die Zwischenkammer 15 angeschlossene und mittels der Schleuse 13 gasdicht verschlossene Schacht 17 und können von dort abgezogen werden. Zur Bindung von Schadstoffen, die bei der Wärmeentwicklung von den Abfällen gebildet werden können, werden erforderlichenfalls Zuschlagstoffe bei dieser Ausführungsform der Einrichtung gemäss der Erfindung durch die an der Zwischenkammer 15 vorgesehenen Schleuse 13 zugegeben.

Bei dem in Fig. 2 wiedergegebenen Ausführungsbeispiel wird durch Anordnung eines um seine Längsachse drehbaren rohrförmig ausgebildeten Teiles 18 im Schacht des Schachtofens 4 mit einem an dem in den Schacht hineinragenden Ende sich kegelförmig erweiternden Teil 19 zwischen Vergasungsraum 6a und Brennraum 6 zwischen der Basis des kegelförmigen Teils 19 und der benachbarten Wandung des Ofenschachtes eine als Ringspalt ausgebildete Engstelle gebildet. Dadurch, dass das rohrförmig ausgebildete Teil 18 um seine Längsachse drehbar ist, wird insbesondere dann, wenn an dem rohrförmigen Teil 18 seitlich in den Schacht hineinragende - in der Zeichnung nicht dargestellte Rührarme - angeordnet sind, während der Vergasung eine Auflokkerung des zu vergasenden Gutes erzielt. Das rohrförmige Teil 18 dient gleichzeitig der Luftzuführung in den Brennraum.

## Patentansprüche

1. Verfahren zum Verbrennen von Abfällen aus organischen Stoffen, bei dem die Abfälle aus organischen Stoffen im kontinuierlichen Stofffluss zunächst unter Luftabschluss bei bis zu etwa 550 °C ansteigenden Temperaturen getrocknet und entgast, und im Anschluss daran bei Temperaturen bis zu etwa 850 °C zum überwiegenden Teil vergast werden, worauf die dabei gebildeten Gase ganz oder zum Teil und die verbleibenden brennbaren, festen Produkte zusammen mit der bei der Vergasung gebildeten Asche unter Frischluftzufuhr in eine Brennkammer gebracht werden, dadurch gekennzeichnet, dass die Trocknung, Entgasung und Vergasung der Abfallstoffe in zwei voneinander verfahrensmässig getrennten Schritten durchgeführt wird, indem die Abfallstoffe in einem ersten Schritt getrocknet und entgast werden und das bei der Entgasung entstehende Gut in einem zweiten Schritt vergast wird, wobei die Stoffe derart geführt werden, dass der Stofffluss zwischen dem ersten und dem zweiten Verfahrensschritt zum Zwecke der mechanischen Behandlung des bei der Entgasung entstehenden Gutes unterbrechbar ist und dass dem entgasten Gut zu dessen Vergasung zu Beginn der Vergasungsphase den Änderungen der Zusammensetzung des Gutes während des Stoffflusses entsprechende Mengen an Vergasungsmitteln wie Luft, Dampf, CO₂, 0₂ oder eine Mischung dieser Stoffe zugegeben wird.

2. Verfahren nach Anspruch 1, dadurch gekennzeichnet, dass das Vergasungsmittel dem zu vergasenden Gut in Durchlaufrichtung des Gutes zusammen mit bei der Trocknung und Entgasung gebildeten Gasen zugeführt wird.

3. Verfahren nach Anspruch 1 oder 2, dadurch gekennzeichnet, dass das bei der Vergasung entwickelte Brenngas über einen spaltförmigen Durchlass entnommen wird, wobei das Gut oberhalb des Spaltes bis zu seiner Vergasung gehalten wird.

4. Verfahren nach den Ansprüchen 1 bis 3, dadurch gekennzeichnet, dass mit den Abfällen aus organischen Stoffen verbundene, nicht brennbare Bestandteile wie Metallkörper nach der Entgasung aus dem Stofffluss der weiter zu behandelnden Stoffen abgezogen werden.

5. Einrichtung mit Schachtofen zur Durchführung des Verfahrens nach den Ansprüchen 1 bis 4 mit einer Einrichtung zur Abgabe von Wärme zum Vergasen des im Schacht befindlichen Materials, mit einem dem Schacht nachgeschalteten Verbrennungsraum, wobei in den Verbrennungsraum mündende Brenner sowie Verbrennungsluftzuführungen und am Boden des Verbrennungsraumes eine Abzugsvorrichtung für Asche vorgesehen sind, dadurch gekennzeichnet, dass eine erste zur Vorbehandlung der Abfälle aus organischen Stoffen durch Wärmeeinwirkung unter Luftabfluss bei Temperaturen bis zu etwa 550 °C dienende Kammer (2) vorgesehen ist, der der Schacht als zweite, der Wärmeeinwirkung der Stoffe bei höheren Temperaturen dienende Kammer (6a) nachgeschaltet ist, wobei zwischen erster und zweiter Kammer ein Mittel zur Unterbrechung des Stoffflusses, wie ein Rüttelsieb, vorgesehen ist und wobei am oberen Teil des Schachtes in den Vergasungsraum (6a) eine Zuführung (5) für die dem zu vergasenden Gut zuzugebenden Vergasungsmittel mündet und der Schacht von dem Verbrennungsraum (6) durch einen den Querschnitt verengenden Durchlass mit die Zuführung des zu verbrennenden Gutes regelnden Bauelementen abgetrennt ist.

6. Einrichtung nach Anspruch 5, dadurch gekennzeichnet, dass der Durchlass als Ring- oder Längsspalt ausgebildet ist.

7. Einrichtung nach Anspruch 5 oder 6, dadurch gekennzeichnet, dass an den Schacht Abgaskanäle angeschlossen sind, die in ihrem Verlauf die Aussenwand der ersten Kammer umgeben.

8. Einrichtung nach den Ansprüchen 5 bis 7, dadurch gekennzeichnet, dass die zur Vorbehandlung der Abfälle durch Trocknen und Entgasen bestimmte erste Kammer als gegenüber der Waagerechten geneigt liegende Drehtrommel (2) mit einem gasdichten Schleusensystem (1) am Beschickungsende ausgebildet ist, deren anderes Ende an dem oberen Teil des die Vergasungskammer (6a) bildenden Schachtes mündet, so dass das der Wärmebehandlung unterworfene Gut nach dem Ausschleusen aus der Drehtrommel (2) in den Ofenschacht gelangt.

9. Einrichtung nach Anspruch 8 zur Durchführung des Verfahrens nach Anspruch 4, dadurch gekennzeichnet, dass zwischen dem Ende der Drehtrommel (2) und dem Schacht (4) eine den oberen Teil des Schachtes übergreifende, mittels einer oder mehrerer gasdichter Schleusen (13, 14) nach aussen abschliessende Zwischenkammer (15) vorgesehen ist.

10. Einrichtung nach einem der Ansprüche 8 und 9, dadurch gekennzeichnet, dass der obere Teil des Schachtes (4) ganz oder zum Teil durch ein Rüttelsieb (16) abgedeckt ist und dass auf der der Einmündung der Drehtrommel (2) in den oberen Teil des Schachtes (4) gegenüberliegenden Seite ein mit seiner unteren Fläche in Höhe des Rüttelsiebes (16) einmündender, mittels gasdichter Schleuse (14) abschliessbarer Schacht (17) zum Ausschleusen nicht brennbaren Gutes vorgesehen ist.

11. Einrichtung nach einem der Ansprüche 5 bis 10, dadurch gekennzeichnet, dass oberhalb des Ascheaustrages (12) eine Verschlussklappe (10) vorgesehen ist.

## Revendications

1. Procédé de combustion de déchets en matières organiques, dans lequel les déchets en matières organiques sont, suivant un écoulement de matière continu, d'abord séchés et dégazés à l'abri de l'air à des températures croissant jusqu'à 550 °C environ et ensuite, gazéifiés pour la plus grande partie à des températures allant jusqu'à 850 °C environ, les gaz formés en tout ou partie et les produits solides combustibles restants étant mis, ensemble avec les cendres formées dans la gazéification, dans une chambre de combustion avec arrivée d'air frais, caractérisé en ce qu'il consiste à effectuer le séchage, le dégazage et la gazéification des matières de déchets en deux stades séparés l'un de l'autre du point de vue du procédé, les matières de déchet étant séchées et dégazées dans un premier stade et le produit formé par le dégazage étant gazéifié dans un second stade, les matières étant conduites de manière à pouvoir interrompre l'écoulement de matière entre le premier stade du procédé et le second stade du procédé, en vue du traitement mécanique du produit se formant lors du dégazage, et à ajouter au produit dégazé, pour sa gazéification, au début de la phase de gazéification, des quantités d'agent de gazéification comme de l'air, de la vapeur, C0₂, 0₂ ou un mélange de ces matières, correspondant aux variations de la composition du produit pendant l'écoulement de matière.

2. Procédé suivant la revendication 1, caractérisé en ce qu'il consiste à envoyer l'agent de gazéification au produit à gazéifier dans le sens de passage du produit, en même temps que les gaz formés du séchage et du dégazage.

3. Procédé suivant la revendication 1 ou 2, caractérisé en ce qu'il consiste à prélever, lors de la gazéification, le gaz combustible qui se dégage par un passage en forme de fente, le produit étant maintenu au-dessus de la fente jusqu'à sa gazéification.

4. Procédé suivant l'une des revendications 1 à 3, caractérisé en ce qu'il consiste à enlever des constituants non volatils et fixés aux déchets en matieres organiques, comme des corps métalliques, de l'écoulement de matière destinée à continuer à être traitée après le dégazage.

5. Installation comprenant un four à cuve pour la mise en oeuvre du procédé suivant les revendications 1 à 4, comprenant un dispositif destiné à céder de la chaleur pour gazéifier le matériau se trouvant dans la cuve, une chambre de combustion montée en aval de la cuve, des brûleurs débouchant dans la chambre de combustion étant prévus, ainsi que des arrivées d'air de combustion et, sur le fond de la chambre de combustion, un dispositif d'évacuation des cendres, caractérisé en ce qu'il est prévu une première chambre (2) qui sert au traitement préalable des déchets en matières organiques, par action de la chaleur à l'abri de l'air, à des températures allant jusqu'à 550 °C environ et en aval de laquelle la cuve est montée comme seconde chambre (6a) servant à l'action de la chaleur sur les matières à des températures plus élevées, un moyen pour interrompre l'écoulement de matière, comme un tamis à secousses, étant prévue, entre la première chambre et la seconde chambre, une arrivée (5) pour l'agent de gazéification à ajouter au gaz à gazéifier débouchant dans la partie supérieure de la cuve dans la chambre de gazéification (6a) et la cuve étant séparée de la chambre de combustion (6) par un passage rétrécissant la section transversale et ayant des éléments de construction réglant l'arrivée du produit à brûler.

6. Installation suivant la revendication 5, caractérisée en ce que le passage est agencé en fente annulaire ou longitudinale.

7. Installation suivant la revendication 5 ou 6, caractérisée en ce qu'à la cuve sont raccordés des canaux pour du gaz résiduaire dont le tracé entoure la paroi extérieure de la première chambre.

8. Installation suivant l'une des revendications 5 à 7, caractérisée en ce que la première chambre, destinée au traitement préalable des déchets par séchage et par dégazage, est agencée en tambour tournant 2 incliné par rapport à l'horizontale et ayant un système de sas (1) étanche aux gaz à l'extrémité de chargement, tandis que l'autre extrémité débouche à la partie supérieure de la cuve formant la chambre de gazéification (6a), de manière à ce que le produit soumis au traitement thermique arrive dans la cuve du four après être sorti du tambour tournant (2).

9. Installation suivant la revendication 8 pour la mise en oeuvre du procédé suivant la revendication 4, caractérisée en ce que, entre l'extrémité du tambour tournant (2) et la cuve (4) est prévue une chambre intermédiaire (15) recouvrant la partie supérieure de la cuve et fermant, vis-à-vis de l'extérieur, au moyen d'un ou de plusieurs sas (13, 14) étanches aux gaz.

10. Installation suivant l'une des revendications 8 et 9, caractérisée en ce que la partie supérieure de la cuve (4) est recouverte en tout ou partie, d'un tamis à secousses (16) et, du côte opposé à l'embouchure du tambour tournant (2) dans la partie supérieure de la cuve (4), est prévue, pour la sortie par sas de produits non combustibles, une cuve (17) débouchant par sa surface inférieure au niveau du tamis à secousses (16) et pouvant être fermée au moyen d'un sas (14) étanche aux gaz.

11. Installation suivant l'une des revendications 5 à 10, caractérisée en ce qu'au-dessus de l'évacuation des cendres (12) est prévu un volet de fermeture (10).

## Claims

1. Process for the combustion of organic waste materials, wherein the organic waste materials are dried and degasified in a continuous material flow in the first instance with exclusion of air at temperatures rising to about 550 °C, and then gasified to a preponderant extent at temperatures up to about 850 °C, whereupon the gases formed in this operation, all or part of them, also the remaining combustible solid substances, are conducted together with the ash formed in the gasification operation into a combustion chamber, with introduction of fresh air, characterised in that the drying, degasification and gasification of the waste materials are carried out in two steps separated from one another in the process, in that the waste materials are dried and degasified in a first step and the product produced in the degasification is gasified in a second step, and the materials are so conducted that the material flow is interruptable between the first and the second process step for the purpose of mechanical treatment of the product produced at degasification, and that quantities of gasifying agents such as air, steam, C0₂, 0₂ or a mixture of these substances, corresponding to the changes in the composition of the product during its throughflow are added to the degasified product for gasification thereof at the start of the gasification phase.

2. Process according to claim 1, characterised in that the gasififying agent is supplied to the product to be gasified in the throughflow direction of the product together with gases formed at drying and degasification.

3. Process according to claim 1 or 2, characterised in that the burnable gas developed in the gasification operation is removed through a gap- shaped passage, the product being held above the gap until its degasification.

4. Process according to claims 1 to 3, characterised in that non-burnable constituents accompanying the organic waste materials, such as metal objects, are removed after the degasification from the flow of materials which are to be processed further.

5. Plant with shaft kiln for carrying out the process according to claims 1 to 4, with an arrangement for giving off heat for gasification of material situated in the shaft, with a combustion chamber arranged downstream of the shaft, and with provision of combustion air inlets and burners which open into the combustion chamber and a discharge device for the ash being provided at the bottom of the combustion chamber, characterised in that a first chamber (2) is provided for pretreatment of the organic material waste by action of heat with exclusion of air at temperatures up to about 550 °C and is followed downstream by the shaft as a second chamber (6a) used for heat action on the materials at relatively high temperatures, and between the first and second chambers a mean is provided for interrupting the flow of material, such as a vibratory screen, and an inlet (5) for the gasification agent to be introduced into the product to be gasified debouches at the upper portion of the shaft into the gasification chamber (6a), and the shaft is separated from the combustion chamber (6) by a passage narrowing the cross-section, with components which regulate the supply of the product to be burned.

6. Plant according to claim 5, characterised in that the passage is constructed as an annular or longitudinal gap.

7. Plant according to claim 5 or 6, characterised in that exhaust gas ducts are connected to the shaft, and extend in such a manner as to surround the external wall of the first chamber.

8. Plant according to claims 5 to 7, characterised in that the first chamber, which is intended for the pretreatment of the waste materials by drying and degasification, is constructed as a rotary drum (2) inclined relatively to the horizontal and having a gastight exclusion lock system (1) at the charging end, the other end of the said drum debouching at the upper portion of the shaft constituting the gasification chamber, so that the product subjected to heat treatment enters the kiln shaft after issuing from the rotary drum (2) through the gastight lock.

9. Plant according to claim 8 for carrying out the process according to claim 4, characterised in that between the end of the rotary drum (2) and the shaft (4) there is provided an intermediate chamber (15) which extends over the upper portion of the shaft and is closed relatively to the outside by means of one or more gastight exclusion locks (13, 14).

10. Plant according to one of claims 8 and 9, characterised in that the upper portion of the shaft (4) is wholly or partly covered with a vibratory screen (16), and that at the side opposite from the debouchment of the rotary drum (2) into the upper portion of the shaft (4) there is provided a shaft (17) for discharge of nonburnable material through exclusion lock means, this discharge shaft having its lower wall starting at the level of the vibratory screen (16) and being adapted to be closed by means of a gastight exclusion lock (14).

11. Plant according to one of claims 5 to 10, characterised in that a closure flap device (10) is provided above the ash discharge duct (12).
